# EUROPÄISCHE PATENTANMELDUNG

(11) **EP 4 361 014 A1**
(43) Veröffentlichungstag der Anmeldung: **01.05.2024**
(21) Anmeldenummer: 22203417.5
(22) Anmeldetag: 24.10.2022
(51) Int. Cl.: B63B 21/56, B63B 35/68, B63B 34/60, B60D 1/18, D07B 1/02, D07B 5/00

(54) **SCHLEPPSCHIFFSYSTEM MIT SICHERUNGSSCHLEPPTAU**

(71) Anmelder: Tecklenborg, Kegel GmbH, 27572 Bremerhaven (DE)
(72) Erfinder: Klünder, Carsten, 27474 Cuxhaven (DE)
(74) Vertreter: Simandi, Claus

(57) **Zusammenfassung**

Die Erfindung betrifft ein Schleppschiffsystem umfassend eine Schlepptrosse und dessen Verwendung. Die Schlepptrosse weist ein Sicherungssystem insbesondere für den Notfall auf.

## Beschreibung

Die Erfindung betrifft ein Schleppschiffsystem umfassend eine Schlepptrosse und dessen Verwendung. Die Schlepptrosse weist ein Sicherungssystem insbesondere für den Notfall auf.

Ein Schleppschiffsystem besteht aus einem Schlepper oder Schleppschiff mit einer leistungsstarken Antriebsanlage, welche zum Ziehen anderer Schiffe, z.B. ein Havarist oder großer schwimmfähiger Objekte, wie z.B. ein Ponton eingesetzt werden. Das System umfasst zum Ziehen so genannte Schlepptrosse, die am Schlepper an Haken eingehängt oder vorzugsweise an Seilwinden aufgerollt sind. Die Schepptrosse wird über Klüsen mit den Klampen oder Polder bzw. Anschlagpunkte am zu ziehenden Schiff befestigt, und angezogen.

Im Stand der Technik sind solche Schleppsysteme gattungsgemäß beschrieben, z.B. DE 65697A bereits aus dem Jahr 1892.

Solche Schleppsysteme sehen sich neuen Herausforderungen gegenüber, da zum einen die Schiffe immer größer (BRT und gar über 400 m lang) werden, und durch den Klimawandel samt Meeresspiegelerhöhung der Wellengang zunimmt, sodass die Kräfte, insbesondere Schub- und Scherkräfte, beim Schleppen auf der Hochsee zunehmen.

Weiterhin ist problematisch, dass die Trossen durch (Panama-) Klüsen geführt werden, welche den Trossen durch Abrieb und Rostkanten über Jahre der Nutzung erheblich zusetzen können, und diese zumindest beschädigen.

Jedenfalls können Schlepptaue reißen, oder Versagen, da eine Fehlbefestigung erfolgt, mit der Folge, dass zumindest ein Anschlagpunkt ausfällt.

Die vorliegende Erfindung stellt sich daher der Aufgabe bestehende Schleppschiffsysteme zu verbessern. Diese Aufgabe wird durch mindestens einen Patentanspruch gelöst.

Insbesondere soll vorteilhaft verhindert werden, dass eine Notfallsituation eintreten kann, falls ein Schlepptau oder Trosse reißt, und infolgedessen eine Schiffskollision während des Schleppmanövers erfolgen kann.

Daher betrifft die Erfindung ein Schleppschiff zum Ziehen von schwimmfähigen Objekten umfassend ein Schlepptau, welches an einem Ende am Schlepper befestigt ist, aufweisend ein erstes Tau, welches am Ende des ersten Taus ein zweites Kopplungstau frei beweglich aufnehmen kann, wobei das zweite Kopplungstau an beiden Enden an das schwimmfähige Objekt befestigt werden kann, wobei ein oder mehrere Tauteilstränge aus ein oder mehreren Teilen des Kopplungstaus in ein oder mehrere Teile des Kopplungstaus überführt wird, wobei mindestens ein Zirkular ausgebildet wird, welches jeweils das erste Tau aufnimmt.

Weiterhin betrifft die Erfindung ein Schlepptau zum Ziehen von schwimmfähigen Objekten mittels eines Schleppschiffes, welches an einem Ende am Schlepper befestigt werden kann, aufweisend ein erstes Tau, welches am Ende des ersten Taus ein zweites Kopplungstau frei beweglich aufnehmen kann, wobei das zweite Kopplungstau an beiden Enden an das schwimmfähige Objekt befestigt werden kann, wobei ein oder mehrere Tauteilstränge aus ein oder mehreren Teilen des Kopplungstaus in ein oder mehrere Teile des Kopplungstaus überführt wird, wobei mindestens ein Zirkular ausgebildet wird, welches jeweils das erste Tau aufnimmt (siehe Figuren).

In einer besonders bevorzugten Ausführungsform ist vorgesehen, dass mindestens zwei Zirkulare sich überkreuzen, und mindestens ein "X" bilden (siehe Figur 1).

Weiterhin betrifft die Erfindung ein Verfahren zum Ziehen von schwimmfähigen Objekten mittels eines Schleppschiffes umfassend ein Schlepptau, welches an einem Ende am Schlepper befestigt ist, aufweisend ein erstes Tau, welches am Ende des ersten Taus ein zweites Kopplungstau frei beweglich aufnehmen kann, wobei das zweite Kopplungstau an beiden Enden an das schwimmfähige Objekt befestigt werden kann, wobei ein oder mehrere Tauteilstränge aus ein oder mehreren Teilen des Kopplungstaus in ein oder mehrere Teile des Kopplungstaus überführt wird, wobei mindestens ein Zirkular ausgebildet wird, welches jeweils das erste Tau aufnimmt.

Im Sinne dieser Erfindung besteht ein Schlepptau oder Tross aus einem Tauwerk, welches aus mehreren entgegengesetzt verdrillten Seilen zusammengesetzt ist, die erfindungsgemäß ein oder mehrere (Seil-)Stränge enthalten können. Das Tauwerk kann aus Natur- und / oder synthetischen Fasern hergestellt, insbesondere geflochten werden, oder Drahtseile enthalten.

Erfindungsgemäß besteht das Schlepptau aus einem ersten Tau und einem zweiten Tau, wobei das zweite Tau mit dem zu ziehenden Schiff koppelt, und daher Kopplungstau genannt wird. Das Kopplungstau weist zwei Enden auf, welche beide an den Anschlagpunkten an dem zu ziehenden Schiff befestigt werden. Die Befestigung erfolgt vorzugsweise mit einem Befestigungselement, wie z.B. ein Auge oder eine Rundkausche. Das erste Tau ist vorzugsweise ein Windseil, welche an einer Winde des Schleppers befestigt ist.

Erfindungsgemäß wird zumindest ein Tauteilstrang aus einem ersten Teil des Kopplungstaus (Überführungspunkt 1) in einen anderen Teil des Kopplungstaus überführt (Überführungspunkt 2), wobei ein Zirkular 1 ausgebildet wird, welches das erste Tau aufnimmt. Bevorzugt ist, dass zumindest ein Tauteilstrang aus einem zweiten (Überführungspunkt 3) oder n-ten Teil des Kopplungstaus in einen anderen k-ten Teil (Überführungspunkt 4) des Kopplungstaus überführt wird, wobei ebenfalls ein Zirkular 2 ausgebildet wird, welches das erste Tau aufnimmt, jedoch das zweite Zirkular von dem ersten verschieden ist. Der Tauteilstrang kann daher auch als Überführungsleine angesehen werden.

Weiterhin ist bevorzugt, dass die Überführungspunkte am Kopplungstau so gewählt sind, dass sie näher zum Endpunkt des ersten Taus sind als zu den jeweiligen Enden des Kopplungstaus. Weiterhin ist bevorzugt, dass der Endpunkt des ersten Taus mit den Überführungspunkten einen maximalen Winkel von 90 Grad aufweist.

Überraschender Weise konnte der Erfinder feststellen, dass das System mit dem erfindungsgemäßen Schlepptau zu einem verbesserten Lastenausgleich führt. Sollte das Kopplungstau reißen oder lediglich beschädigt sein, erfolgt eine volle Übertragung der Lasten auf den nicht gerissenen Teil bei vollem Lastenausgleich, ohne dass das Schleppverhalten auf der Hochsee wesentlich beeinträchtigt wird, und der Schleppvorgang zumeist fortgesetzt werden kann.

Folglich wird erfindungsgemäß ein Sicherungssystem gewährleistet, welches gerade in der Hochsee, selbst im Notfall, zumindest genügend Zeit gewinnen lässt, so dass Gegen- bzw. Notfallmaßnahmen ergriffen werden können (z.B. Manöver des Schleppers, Beiholung einer Ersatzleine, etc.).

Daher dient das Schlepptau zur Sicherung des Schleppers und des schwimmfähigen Objektes.

Die Figuren dienen zur näheren Erläuterung der Erfindung, ohne die Erfindung beschränken zu wollen.

### Figuren:

Figur 1 zeigt eine erfindungsgemäße bevorzugte Ausführungsform mit einem "X". Es sind die Zirkulare mit ihren Überführungspunkten zu sehen, die jeweils das erste Tau aufnehmen.

### Legende

1 Erstes Tau
2 Endpunkt vom ersten Tau mit Rundkausche
3 Kopplungstau mit Befestigungselementen, und zwar Augen
4 Zirkular 1 (Fläche über 2, 6, 7)
5 Zirkular 2 (Fläche über 2, 8, 9)
6 Überführungspunkt 1
7 Überführungspunkt 2
8 Überführungspunkt 3
9 Überführungspunkt 4

## Patentansprüche

1. Schleppschiff zum Ziehen von schwimmfähigen Objekten umfassend ein Schlepptau, welches an einem Ende am Schlepper befestigt ist, aufweisend ein erstes Tau, welches am Ende des ersten Taus ein zweites Kopplungstau frei beweglich aufnehmen kann, wobei das zweite Kopplungstau an beiden Enden an das schwimmfähige Objekt befestigt werden kann,
**dadurch gekennzeichnet,**
**dass** ein oder mehrere Tauteilstränge aus ein oder mehreren Teilen des Kopplungstaus in ein oder mehrere Teile des Kopplungstaus überführt wird, wobei mindestens ein Zirkular ausgebildet wird, welches jeweils das erste Tau aufnimmt.

2. Schleppschiff zum Ziehen von schwimmfähigen Objekten umfassend ein Schlepptau nach Anspruch 1, wobei mindestens zwei Zirkulare sich überkreuzen.

3. Schleppschiff zum Ziehen von schwimmfähigen Objekten umfassend ein Schlepptau nach Anspruch 1, wobei das schwimmfähige Objekt ein Schiff oder Ponton ist.

4. Schleppschiff zum Ziehen von schwimmfähigen Objekten umfassend ein Schlepptau nach Anspruch 1, wobei das Schlepptau an einem Ende an einer Winde des Schleppers befestigt ist, und das erste Tau ein Windseil ist.

5. Schleppschiff zum Ziehen von schwimmfähigen Objekten umfassend ein Schlepptau nach Anspruch 1, wobei das Ende des ersten Taus zur Aufnahme des frei beweglichen zweiten Kopplungstaus eine Rundkausche aufweist.

6. Schlepptau zum Ziehen von schwimmfähigen Objekten mittels eines Schleppschiffes, welches an einem Ende am Schlepper befestigt werden kann, aufweisend ein erstes Tau, welches am Ende des ersten Taus ein zweites Kopplungstau frei beweglich aufnehmen kann, wobei das zweite Kopplungstau an beiden Enden an das schwimmfähige Objekt befestigt werden kann,
**dadurch gekennzeichnet,**
**dass** ein oder mehrere Tauteilstränge aus ein oder mehreren Teilen des Kopplungstaus in ein oder mehrere Teile des Kopplungstaus überführt wird, wobei mindestens ein Zirkular ausgebildet wird, welches jeweils das erste Tau aufnimmt.

7. Verfahren zum Ziehen von schwimmfähigen Objekten mittels eines Schleppschiffes umfassend ein Schlepptau, welches an einem Ende am Schlepper befestigt ist, aufweisend ein erstes Tau, welches am Ende des ersten Taus ein zweites Kopplungstau frei beweglich aufnehmen kann, wobei das zweite Kopplungstau an beiden Enden an das schwimmfähige Objekt befestigt werden kann,
**dadurch gekennzeichnet,**
**dass** ein oder mehrere Tauteilstränge aus ein oder mehreren Teilen des Kopplungstaus in ein oder mehrere Teile des Kopplungstaus überführt wird, wobei mindestens ein Zirkular ausgebildet wird, welches jeweils das erste Tau aufnimmt.

8. Verwendung eines Schlepptaus nach Anspruch 6 zum Ziehen von schwimmfähigen Objekten mittels eines Schleppschiffes und zur Sicherung des Schleppers und des schwimmfähigen Objektes.
